# FASCICULE DE BREVET EUROPEEN

(11) **EP 2 354 336 B1**
(45) Date de publication et mention de la délivrance du brevet: **15.07.2015**
(21) Numéro de dépôt: 11153306.3
(22) Date de dépôt: 04.02.2011
(51) Int. Cl.: E03C 1/324, E03D 11/12

(54) **Ensemble sanitaire**
Toilettenanordnung
Toilet assembly

(30) Priorité: 09.02.2010 FR 1000521
(43) Date de publication de la demande: 10.08.2011
(73) Titulaire: Wirquin Plastiques SAS, 44470 Carquefou (FR)
(72) Inventeur: Le Coent, Daniel, 44470 Carquefou (FR); Bacouet, M. Alban, 44470 Carquefou (FR)
(74) Mandataire: Vidon Brevets & Stratégie

(56) Documents cités:
- EP-A1- 1 612 338
- FR-A1- 2 788 420
- US-A- 3 486 175
- US-B1- 6 820 290

## Description

### 1. Domaine de l'invention

L'invention concerne le domaine des sanitaires, notamment des ensembles sanitaires, tels que les toilettes, les lavabos, les éviers ou bidets suspendus. Plus particulièrement, l'invention concerne les ensembles sanitaires suspendus réglables en hauteur, au moment de l'utilisation, par exemple.

### 2. Solutions de l'art antérieur

On connaît des toilettes ou lavabos réglables en hauteur électriquement par télécommande. Ces systèmes présentent l'inconvénient d'être relativement chers et d'engendrer des problèmes de maintenance.

On connaît également des toilettes réglables en hauteur manuellement, notamment au moment de la pose en agissant sur un élément de réglage non accessible facilement, comprenant une manette rotative agissant sur une vis sans fin. Ce système de réglage implique le démontage de la plaque de commande pour accéder à la manette. Ce système de réglage implique également le desserrage de la cuvette pour permettre son déplacement vertical.

Les systèmes connus sont chers ou peu maniables voire difficiles à régler pour un usage courant, afin de s'adapter à l'utilisateur.

On connaît du brevet US 3 486 175 un lavabo réglable en hauteur manuellement ou de façon motorisée selon différents modes de réalisation, mettant en oeuvre le coulissement d'une partie mobile dont est solidaire le lavabo, relativement à une partie fixe.

### 3. Objectifs de l'invention

L'invention a donc notamment pour objectif de pallier tout ou partie de ces inconvénients de l'art antérieur.

Plus précisément, l'invention a pour objectif de proposer un ensemble sanitaire comprenant une cuvette sanitaire réglable en hauteur manuellement, qui soit facile d'utilisation à chaque usage de l'ensemble sanitaire par l'utilisateur.

En particulier, l'invention a pour objectif de proposer un ensemble sanitaire permettant un réglage en fonction de l'épaisseur de la cloison ou du mur et ainsi de garder un bon parallélisme et un jeu suffisant pour permettre le coulissement notamment de la cuvette par rapport à la cloison ou mur.

Par « cuvette sanitaire », on entend tout type de cuvette utilisée dans un espace sanitaire, à savoir toute cuvette de toilettes, tout lavabo, bidet ou évier.

### 4. Exposé de l'invention

L'invention y parvient grâce à un ensemble sanitaire suspendu tel que défini dans la revendication 1.

Les moyens de préhension manuelle étant accessibles facilement pour l'utilisateur, ce dernier peut régler la hauteur de la cuvette sanitaire à chaque utilisation, s'il le souhaite, sans avoir à démonter l'élément de cloisonnement.

L'ensemble sanitaire peut comprendre des moyens d'assistance configurés pour faciliter le déplacement manuel de la partie mobile.

Dans ce cas, les moyens d'assistance peuvent comprendre au moins un vérin, notamment au moins un vérin à gaz ou un ressort.

Grâce à cet aspect de l'invention, la force nécessaire pour monter ou descendre la cuvette sanitaire est relativement faible ce qui rend la cuvette sanitaire réglable en hauteur à chaque utilisation, si nécessaire.

La partie mobile peut être configurée pour pouvoir être déplacée en translation, verticalement, par coulissement relativement à la partie fixe.

La partie fixe du bâti peut comporter deux glissières, notamment en forme de U, configurées pour permettre le guidage et coulissement de la partie mobile du bâti.

La partie mobile peut comporter au moins un patin configuré pour limiter les frottements entre la partie fixe et la partie mobile. Ledit au moins un patin peut être configuré pour pouvoir être réglé en fonction du jeu entre la partie fixe et la partie mobile.

Le système de verrouillage/déverrouillage peut comporter un organe de verrouillage configuré pour maintenir dans une position de verrouillage la partie fixe et la partie mobile.

Le système de verrouillage/déverrouillage peut comporter un bouton poussoir configuré de telle sorte que l'actionnement du bouton poussoir déplace l'organe de verrouillage de la position de verrouillage vers une position de déverrouillage autorisant le déplacement de la partie mobile relativement à la partie fixe.

Le système de verrouillage/déverrouillage peut comporter des moyens de rappel configurés pour rappeler l'organe de verrouillage en position de verrouillage lorsque le bouton poussoir n'est pas actionné.

Les moyens d'assistance peuvent être configurés pour amortir la descente de la cuvette et accompagner la remontée de manière automatique, étant sollicités en position de déverrouillage du système de verrouillage/déverrouillage.

Les moyens de préhension manuelle peuvent être intégrés au système de verrouillage/déverrouillage. A l'inverse, le système de verrouillage/déverrouillage peut être intégré aux moyens de préhension manuelle.

L'ensemble sanitaire peut comprendre, notamment s'il comporte une cuvette, un réservoir d'eau destiné à alimenter en eau la chasse d'eau.

L'ensemble sanitaire peut comprendre un tuyau d'arrivée d'eau et/ou un tuyau d'évacuation d'eau télescopique(s) ou extensible(s) de manière à permettre les déplacements de la cuvette sanitaire.

### 5. Liste des figures

D'autres caractéristiques et avantages de l'invention apparaîtront plus clairement à la lecture de la description suivante de modes de réalisation de l'invention, donnés à titre d'exemples illustratifs et non limitatifs et du dessin annexé dans lequel :
- la figure 1 illustre, de manière schématique, en perspective, une vue de devant d'un exemple d'ensemble sanitaire conforme à l'invention,
- la figure 2 représente isolément, de manière schématique et en perspective, le bâti de l'ensemble sanitaire de la figure 1,
- la figure 3 représente schématiquement et en perspective la partie fixe du bâti de la figure 2,
- la figure 4 représente de manière schématique et en perspective, la partie mobile du bâti de la figure 2,
- la figure 5 représente de manière schématique et en perspective, isolément, la partie mobile de la figure 4 incluant des éléments de fixation et de verrouillage/déverrouillage,
- la figure 6 représente, de manière schématique, en coupe axiale partielle selon VI, le système de verrouillage/déverrouillage de la figure 1 en position de verrouillage,
- la figure 7 est une vue similaire à la figure 6, le système de verrouillage/déverrouillage étant en position de déverrouillage,
- la figure 8 représente, en perspective éclatée, de manière schématique et partielle, l'ensemble sanitaire de la figure 1 vu de devant,
- la figure 9 représente, de manière schématique et partielle, en perspective éclatée, l'ensemble sanitaire de la figure 1 vu de derrière,
- les figures 10 à 12 représentent, de manière schématique et en perspective, un autre exemple d'ensemble sanitaire conforme à l'invention comprenant un lavabo réglable en hauteur, vu à différentes hauteurs,
- la figure 13 est une vue éclatée schématique et en perspective de l'ensemble sanitaire des figures 10 à 12, et
- la figure 14 illustre isolément, de manière schématique et en perspective, le bâti et le système de verrouillage/déverrouillage de l'ensemble sanitaire des figures 10 à 13.

### 6. Description détaillée de modes de réalisation de l'invention

On a représenté sur la figure 1 un ensemble sanitaire 1 comprenant une cuvette sanitaire 2 suspendue, c'est-à-dire ne reposant pas directement sur le sol mais supportée par un bâti. La cuvette 2 est réglable en hauteur manuellement. Dans cet exemple, la cuvette sanitaire 2 est une cuvette de toilettes.

L'ensemble sanitaire comporte en outre un élément de cloisonnement 3 disposé derrière la cuvette de toilettes, se présentant sous forme d'un panneau vertical consistant en un mur ou une cloison 21 dans l'exemple illustré et permettant notamment d'occulter un bâti 4 de l'ensemble sanitaire disposé derrière l'élément de cloisonnement 3. L'élément de cloisonnement 3 présente une face extérieure 8 du côté de la cuvette 2 et une face intérieure 9 du côté du bâti 4.

Le bâti 4, illustré isolément sur la figure 2, comporte une partie fixe 5 et une partie mobile 6 respectivement illustrées de manière isolée sur les figures 3 et 4 et décrites ci-après.

Sur la figure 1, on peut voir une commande 7 de chasse d'eau disposée dans l'exemple illustré au-dessus de la cuvette mais pouvant être disposée ailleurs sans sortir du cadre de l'invention.

La cuvette 2 est réglable manuellement en hauteur selon la double flèche verticale illustrée sur la figure 1, permettant d'abaisser ou de relever la cuvette 2.

L'ensemble sanitaire 1 comporte un système de verrouillage/déverrouillage 10 configuré pour permettre d'empêcher ou d'autoriser le déplacement en translation de la partie mobile 6 du bâti 4.

Ce système de verrouillage/déverrouillage 10 comporte un moyen d'actionnement sous forme d'un bouton poussoir 11 dans l'exemple illustré, visible notamment sur la figure 1. Tel que cela apparaît clairement, le système de verrouillage/déverrouillage est apte à être actionné depuis la face extérieure 8 de l'élément de cloisonnement 3, puisque le bouton poussoir 11 est accessible depuis la face extérieure de l'élément de cloisonnement.

L'ensemble sanitaire 1 comporte également des moyens de préhension manuelle 15 permettant à un utilisateur de déplacer en translation la partie mobile 6, accessible sur la face extérieure 8 de l'élément de cloisonnement 3, une fois le système de verrouillage/déverrouillage 10 en position d'autorisation de déplacement, ou position de déverrouillage.

Ces moyens de préhension manuelle 15 sont, dans l'exemple illustré, intégrés dans le système de verrouillage/déverrouillage ou confondus avec une partie du système de verrouillage/déverrouillage 10, mais ils peuvent être disposés ailleurs sans sortir du cadre de l'invention. Ils sont constitués dans cet exemple d'une poignée.

L'élément de cloisonnement 3 comporte une plaque 20 fixée à la partie mobile 6 du bâti 4 et solidaire en déplacement de la partie mobile 6 et de la cuvette 2.

Comme illustré sur les figures 2 à 4, le bâti 4 comporte une partie fixe 5 comprenant deux pieds 25, deux montants 26 verticaux ainsi que deux poutres transversales 27 disposées en haut et en bas de la partie fixe 5 pour former un cadre.

La partie fixe 5 du bâti 4 comporte en outre deux glissières 28 disposées en se faisant face sur une face interne de chacun des montants 26. Les glissières 28 sont en forme de U lorsque vues en section transversale et s'étendent sur une partie seulement des montants 26 de la partie fixe 5 du bâti 4.

Le bâti support 4 comporte, outre la partie fixe 5, une partie mobile 6 illustrée de façon isolée sur la figure 4, comprenant deux montants verticaux 35 reliés entre eux par trois traverses, à savoir une traverse inférieure 36, une traverse centrale 37 et une traverse supérieure 38. La traverse supérieure 38 comporte une pluralité d'orifices 39. Les montants 35 sont, dans l'exemple illustré, équipés d'au moins un patin 40, notamment une pluralité de patins 40, au nombre de deux par montant 35 dans cet exemple, disposés sur une face extérieure de chacun des montants 35.

La partie mobile 6 est insérée par ses montants 35 à l'intérieur des glissières 28 de la partie fixe et apte à coulisser selon un mouvement de translation vertical vers le haut ou vers le bas relativement à la partie fixe 5, entraînant dans cet exemple la plaque 20 et la cuvette 2 qui lui sont solidaires.

Les patins 40 forment les points de contact entre la partie mobile 6 et la partie fixe 5. Les patins 40 sont configurés pour pouvoir être réglés en fonction du jeu éventuel entre la partie fixe 5 et la partie mobile 6.

Dans l'exemple illustré, la course totale que peut parcourir la cuvette 2 est d'au moins 130 mm. La cuvette 2 est fixée à la partie mobile 6 du bâti 4 notamment à l'aide de longues tiges filetées 45 comme illustré sur la figure 5, au nombre de deux dans l'exemple illustré. Ces tiges 45 traversent la traverse centrale 37 de la partie mobile 6 et également deux éléments de fixation 46, verticaux, encore appelés distanceurs sur lesquels la plaque 20 est en appui. Les distanceurs 46 sont réglables en quatre points 47, à savoir deux points inférieurs et deux points supérieurs permettant le réglage en fonction de l'épaisseur de la cloison ou du mur 21 de l'élément de cloisonnement 3 et ainsi garder un bon parallélisme et un jeu suffisant pour permettre le coulissement de la cuvette 2 et de la plaque 20 par rapport à la cloison ou mur 21.

Le système de verrouillage/déverrouillage 10 est illustré plus en détail sur les figures 6 et 7. Outre le bouton poussoir 11, le système de verrouillage/déverrouillage 10 comporte un organe de verrouillage 50 sous forme d'une barre disposée horizontalement, visible sur la figure 5. Cet organe de verrouillage 50 est solidarisé à la partie mobile 6 à l'aide d'au moins une vis poussoir 53, au nombre de deux dans l'exemple illustré, visibles sur la figure 5. Les vis poussoir 53 relient les boutons poussoirs 11 à l'organe de verrouillage 50. Le système de verrouillage/déverrouillage 10 comporte également au moins un élément de rappel 54 sous forme de ressort entourant dans cet exemple chacune des vis poussoir 53, de manière à permettre le retour en position de verrouillage du système de verrouillage/déverrouillage 10 lorsque le bouton poussoir 11 n'est plus actionné.

La position de verrouillage ou position d'empêchement du déplacement de la partie mobile relativement à la partie fixe est illustrée sur la figure 6. L'organe de verrouillage 50 comporte des clés de verrouillage 55 visibles sur la figure 5 qui le solidarisent, dans cette position de verrouillage, à la partie fixe 5. Les clés de verrouillage 55 sont en effet placées dans des trous de positionnement 56 visibles sur la figure 9 formés dans chacun des montants 26 de la partie 5 du bâti 4. Les clés de verrouillage 55 se positionnent dans un trou de positionnement 56 en fonction de la hauteur à laquelle est disposée la cuvette au moment où le bouton poussoir 11 est relâché, fixant ainsi la cuvette 2 à la hauteur désirée par l'utilisateur.

Le système de verrouillage/déverrouillage 10 comporte encore un capot 12 logeant le bouton poussoir 11 et permettant de constituer les moyens de préhension 15, une fois le bouton poussoir 11 actionné.

En effet, comme illustré sur la figure 7, en position de déverrouillage, les moyens de préhension manuelle 15 sont accessibles et permettent à l'utilisateur de monter ou descendre la cuvette 2 à la hauteur désirée. Lorsqu'il relâche le bouton poussoir 11, celui-ci revient en position de verrouillage illustrée sur la figure 6 solidarisant à nouveau la partie fixe 5 et la partie mobile 6 du bâti 4 et bloquant ainsi en position la cuvette 2.

L'ensemble sanitaire 1 comporte des moyens d'assistance 60 configurés pour faciliter le déplacement manuel de la partie mobile 6. Dans l'exemple illustré, les moyens d'assistance 60 comprennent au moins un vérin, notamment au moins un vérin à gaz, visibles sur les figures 8 et 9, au nombre de deux dans l'exemple illustré. Les moyens d'assistance 60 sont configurés pour amortir la descente et accompagner la remontée de la cuvette de manière automatique, étant sollicités en position de déverrouillage du système de verrouillage/déverrouillage 10 par l'actionnement des moyens de préhension manuelle 15. La manipulation de la cuvette 2 est donc aisée pour l'utilisateur.

L'ensemble sanitaire 1 comporte dans cet exemple un réservoir d'eau 65 rempli d'eau pour la chasse d'eau et commandé à l'aide de la commande 7 de chasse d'eau. Un tuyau d'arrivée d'eau 66 permet la descente d'eau depuis le réservoir d'eau 65 jusque dans la cuvette 2. Ce tuyau d'arrivée d'eau 66 est conçu de manière à pouvoir absorber de façon étanche les variations de hauteur de cuvette, notamment par télescopisme dans cet exemple. L'ensemble sanitaire 1 comporte en outre un tuyau d'évacuation d'eau évacuant les eaux usées de la cuvette 2 qui est, dans cet exemple illustré, extensible de manière à pouvoir lui aussi absorber les variations de hauteur de la cuvette 2. Les tuyaux 66 et 67 peuvent être indifféremment télescopiques ou extensibles ou autre dès lors qu'ils sont agencés pour absorber les variations de hauteur de la cuvette.

La cuvette sanitaire 2 décrite et illustrée sur les figures 1 à 9 consiste en une cuvette de toilettes. On ne sort pas du cadre de l'invention si la cuvette sanitaire est celle d'un lavabo, d'un bidet ou d'un évier suspendu. Une cuvette sanitaire 2 consistant en un lavabo est décrite par exemple en regard des figures 10 à 14 décrites ci-après.

On a représenté sur les figures 10 à 14 un ensemble sanitaire 1 comprenant une cuvette sanitaire 2 formant un lavabo, réglable en hauteur manuellement. On note que le lavabo est à une hauteur basse sur la figure 10, à une hauteur intermédiaire sur la figure 11 et à une hauteur haute sur la figure 12.

Le système de verrouillage/déverrouillage 10 comporte dans cet exemple un corps creux 70, sous forme d'un tube, visible pour l'utilisateur, s'étendant à côté du lavabo, dont l'extrémité libre porte le bouton poussoir 11. Comme visible sur la figure 13, le corps creux 70 relie le bouton poussoir 11 à l'organe de verrouillage 50, à l'aide d'une tige 72. La tige 72 s'étend à l'intérieur du corps creux 70 et forme un retour 73 muni à son extrémité libre d'un élément de solidarisation 74 formant une surface crantée 75 apte à coopérer, en position de verrouillage, avec une surface correspondante (non visible) formée sur la partie fixe 5 du bâti, à l'arrière d'un montant 26 de celui-ci. La tige 72, dans sa partie de retour 73, traverse l'organe de verrouillage 50, comme visible sur la figure 14. Lorsque le bouton poussoir 11 est actionné, la tige 72 est repoussée vers l'arrière et la surface crantée 75 est désolidarisée de la partie fixe 5, de telle sorte que le système de verrouillage/déverrouillage 10 passe en position de déverrouillage.

Il est à noter que, dans cet exemple, les moyens d'assistance 60 comprennent un seul vérin à gaz. Les moyens d'assistance 60 sont configurés également, dans les modes de réalisation décrits, pour soulager mécaniquement le système de verrouillage/déverrouillage 10.

Le mur ou cloison 21 de l'élément de cloisonnement 3 n'est pas plan dans cet exemple et présente au moins un angle, comme visible sur les figures 10 à 12. En effet, l'élément de cloisonnement 3 comporte deux parois latérales 71, dont une est visible sur les figures.

L'invention n'est bien sûr pas limitée aux exemples qui viennent d'être décrits.

Les moyens d'assistance 60 peuvent être différents d'un vérin à gaz et comporter par exemple un ressort.

Le système de verrouillage/déverrouillage 10 présenté pour le lavabo en référence aux figures 10 à 14 peut être utilisé pour un autre ensemble sanitaire, comportant par exemple une cuvette de toilettes. De même, le système de verrouillage/déverrouillage 10 présenté pour l'ensemble sanitaire formant des toilettes illustré sur les figures 1 à 9 peut être utilisé pour un autre ensemble sanitaire, comportant par exemple un lavabo.

Dans toute la description, les expressions « comportant un » ou « comprenant un » doivent être comprises comme étant synonymes respectivement des expressions « comportant au moins un » et « comprenant au moins un », sauf si le contraire est spécifié.

Les plages de valeurs indiquées sont comprises comme incluant les bornes, sauf si le contraire est spécifié.

## Revendications

1. Ensemble sanitaire (1) suspendu comprenant :
- un bâti (4) comportant une partie fixe (5) comportant deux pieds (25), deux montants verticaux (26) et deux poutres transversales (27) disposées en haut et en bas de la partie fixe (5) pour former un cadre, et une partie mobile (6) configurée pour pouvoir se déplacer en translation, notamment verticalement, relativement à la partie fixe (5), la partie mobile (6) comportant deux montants verticaux (35) reliés entre eux par trois traverses, à savoir une traverse inférieure (36), une traverse centrale (37) et une traverse supérieure (38), la traverse centrale (37) comportant une pluralité d'orifices,
- une cuvette sanitaire (2) suspendue solidaire de la partie mobile (6), réglable en hauteur manuellement,
- un élément de cloisonnement (3) disposé entre le bâti (4) et la cuvette sanitaire (2), présentant une face extérieure (8) du côté de la cuvette sanitaire (2) et une face intérieure (9) du côté du bâti (4), l'élément de cloisonnement (3) comprenant une plaque (20) fixée à la partie mobile (6) du bâti (4), solidaire en déplacement de la partie mobile (6),
- un système de verrouillage/déverrouillage (10) configuré pour permettre d'empêcher ou d'autoriser le déplacement en translation de la partie mobile (6), apte à être actionné depuis la face extérieure (8) de l'élément de cloisonnement (3),
- des moyens de préhension manuelle (15) accessibles sur la face extérieure (8) de l'élément de cloisonnement (3), permettant à un utilisateur de déplacer en translation la partie mobile (6), une fois le système de verrouillage/déverrouillage (10) en position d'autorisation de ce déplacement,
l'ensemble sanitaire étant **caractérisé en ce qu'**il comporte deux tiges (45) filetées traversant la traverse centrale (37) par deux de ses orifices et solidarisant entre eux au moins la plaque (20), la partie mobile (6) ainsi que deux éléments de fixation (46) verticaux, encore appelés distanceurs, interposés entre la plaque (20) et la partie mobile (6), les deux distanceurs étant réglables en quatre points (47), à savoir deux points inférieurs et deux points supérieurs, de manière à ajuster la position d'avant en arrière de la plaque (20), la plaque (20) étant en appui sur les éléments de fixation (46).

2. Ensemble sanitaire selon la revendication 1, **caractérisé en ce que** la partie mobile (6) comporte au moins un patin (40) configuré pour limiter les frottements entre la partie fixe (5) et la partie mobile (6), ledit au moins un patin (40) étant configuré pour pouvoir être réglé en fonction du jeu entre la partie fixe (5) et la partie mobile (6).

3. Ensemble sanitaire selon l'une des revendications 1 et 2, caractérisé en **ce qu**'il comprend des moyens d'assistance (60) configurés pour faciliter le déplacement manuel de la partie mobile (6), les moyens d'assistance (60) étant configurés pour amortir la descente de la cuvette (2) et accompagner la remontée de manière automatique, étant sollicités en position de déverrouillage du système de verrouillage/déverrouillage (10).

4. Ensemble sanitaire selon la revendication 3, **caractérisé en ce que** les moyens d'assistance (60) comprennent au moins un vérin, notamment au moins un vérin à gaz.

5. Ensemble sanitaire selon l'une quelconque des revendications précédentes, **caractérisé en ce que** le système de verrouillage/déverrouillage (10) comporte un organe de verrouillage (50) configuré pour maintenir dans une position de verrouillage la partie fixe (5) et la partie mobile (6).

6. Ensemble sanitaire selon la revendication précédente, **caractérisé en ce que** le système de verrouillage/déverrouillage (10) comporte un bouton poussoir (11) configuré de telle sorte que l'actionnement du bouton poussoir (11) déplace l'organe de verrouillage (50) de la position de verrouillage vers une position de déverrouillage autorisant le déplacement de la partie mobile (6) relativement à la partie fixe (5).

7. Ensemble sanitaire selon la revendication précédente, **caractérisé en ce que** le système de verrouillage/déverrouillage (10) comporte des moyens de rappel (54) configurés pour rappeler l'organe de verrouillage (50) en position de verrouillage lorsque le bouton poussoir (11) n'est pas actionné.

8. Ensemble sanitaire selon l'une quelconque des revendications précédentes, **caractérisé en ce que** les moyens de préhension manuelle (15) sont intégrés au système de verrouillage/déverrouillage (10).

## Patentansprüche

1. Aufgehängte Sanitäreinheit (1), welche umfasst:
- ein Gestell (4), das einen festen Teil (5) mit zwei Füßen (25), zwei vertikalen Stützen (26) und zwei Querträgern (27), die im oberen und im unteren Bereich des festen Teils (5) angeordnet sind, um einen Rahmen zu bilden, und einen beweglichen Teil (6), der dafür ausgelegt ist, sich translatorisch, insbesondere vertikal, in Bezug auf den festen Teil (5) bewegen zu können, aufweist, wobei der bewegliche Teil (6) zwei vertikale Stützen (35) aufweist, die durch drei Querstreben miteinander verbunden sind, nämlich eine untere Querstrebe (36), eine mittlere Querstrebe (37) und eine obere Querstrebe (38), wobei die mittlere Querstrebe (37) mehrere Öffnungen aufweist,
- ein aufgehängtes Sanitärbecken (2), das mit dem beweglichen Teil (6) fest verbunden ist, das manuell in der Höhe verstellbar ist,
- ein Trennwandelement (3), das zwischen dem Gestell (4) und dem Sanitärbecken (2) angeordnet ist und das eine Außenfläche (8) auf der Seite des Sanitärbeckens (2) und eine Innenfläche (9) auf der Seite des Gestells (4) aufweist, wobei das Trennwandelement (3) eine an dem beweglichen Teil (6) des Gestells (4) befestigte Platte (20) aufweist, die mit dem beweglichen Teil (6) bewegungsfest verbunden ist,
- ein Verriegelungs-/Entriegelungssystem (10), das dafür ausgelegt ist zu ermöglichen, die Translationsbewegung des beweglichen Teils (6) zu verhindern oder zu gestatten, und das von der Außenfläche (8) des Trennwandelements (3) aus betätigt werden kann,
- Handgriffmittel (15), die von der Außenfläche (8) des Trennwandelements (3) aus zugänglich sind und einem Benutzer ermöglichen, den beweglichen Teil (6) translatorisch zu bewegen, wenn sich das Verriegelungs-/Entriegelungssystem (10) in der Position befindet, in der es diese Bewegung gestattet,
wobei die Sanitäreinheit **dadurch gekennzeichnet ist, dass** sie zwei Gewindebolzen (45) aufweist, welche die mittlere Querstrebe (37) durch zwei von deren Öffnungen durchqueren und wenigstens die Platte (20), den beweglichen Teil (6) sowie zwei vertikale Befestigungselemente (46), auch Abstandhalter genannt, die zwischen der Platte (20) und dem beweglichen Teil (6) angeordnet sind, fest miteinander verbinden, wobei die Abstandhalter in vier Punkten (47) verstellbar sind, nämlich zwei unteren Punkten und zwei oberen Punkten, um einzustellen, wie weit vorn oder hinten die Platte (20) positioniert ist, wobei die Platte (20) an den Befestigungselementen (46) anliegt.

2. Sanitäreinheit nach Anspruch 1, **dadurch gekennzeichnet, dass** der bewegliche Teil (6) wenigstens einen Gleitschuh (40) aufweist, der dafür ausgelegt ist, die Reibungen zwischen dem festen Teil (5) und dem beweglichen Teil (6) zu begrenzen, wobei der wenigstens eine Gleitschuh (40) dafür ausgelegt ist, in Abhängigkeit von dem Spiel zwischen dem festen Teil (5) und dem beweglichen Teil (6) eingestellt werden zu können.

3. Sanitäreinheit nach einem der Ansprüche 1 und 2, **dadurch gekennzeichnet, dass** sie Hilfsmittel (60) umfasst, die dafür ausgelegt sind, die manuelle Bewegung des beweglichen Teils (6) zu erleichtern, wobei die Hilfsmittel (60) dafür ausgelegt sind, das Absenken des Beckens (2) zu dämpfen und das Anheben automatisch zu begleiten, wobei sie in der Entriegelungsposition des Verriegelungs-/Entriegelungssystems (10) beansprucht werden.

4. Sanitäreinheit nach Anspruch 3, **dadurch gekennzeichnet, dass** die Hilfsmittel (60) mindestens einen Hubzylinder, insbesondere mindestens einen Gaszylinder umfassen.

5. Sanitäreinheit nach einem der vorhergehenden Ansprüche, **dadurch gekennzeichnet, dass** das Verriegelungs-/Entriegelungssystem (10) ein Verriegelungsorgan (50) aufweist, das dafür ausgelegt ist, den festen Teil (5) und den beweglichen Teil (6) in einer Verriegelungsposition zu halten.

6. Sanitäreinheit nach dem vorhergehenden Anspruch, **dadurch gekennzeichnet, dass** das Verriegelungs-/Entriegelungssystem (10) eine Drucktaste (11) aufweist, die derart ausgebildet ist, dass die Betätigung der Drucktaste (11) das Verriegelungsorgan (50) aus der Verriegelungsposition in Richtung einer Entriegelungsposition bewegt, welche die Bewegung des beweglichen Teils (6) relativ zu dem festen Teil (5) gestattet.

7. Sanitäreinheit nach dem vorhergehenden Anspruch, **dadurch gekennzeichnet, dass** das Verriegelungs-/Entriegelungssystem (10) Rückholmittel (54) aufweist, die dafür ausgelegt sind, das Verriegelungsorgan (50) in die Verriegelungsposition zurückzuholen, wenn die Drucktaste (11) nicht betätigt ist.

8. Sanitäreinheit nach einem der vorhergehenden Ansprüche, **dadurch gekennzeichnet, dass** die Handgriffmittel (15) in das Verriegelungs-/Entriegelungssystem (10) integriert sind.

## Claims

1. Suspended toilet assembly (1) comprising:
- a framework (4) comprising a fixed part (5) comprising two feet (25), two vertical uprights (26) and two cross-beams (27) disposed at the top and bottom of the fixed part (5) to form a frame, and a movable part (6) which is configured so as to be capable of being displaced in translation, especially vertically, relative to the fixed part (5), said movable part (6) comprising two vertical uprights (35) which are connected to each other by three cross-pieces, namely a lower cross-piece (36), a central cross-piece (37) and an upper cross-piece (38), said central cross-piece (37) comprising a plurality of orifices;
- a suspended toilet pan (2), integral with the movable part (6), which is manually adjustable in height;
- a partitioning element (3) which is disposed between the framework (4) and the toilet pan (2) and has an outer face (8) on the same side as the toilet pan (2) and an inner face (9) on the same side as the framework (4), said partitioning element (3) comprising a plate (20) which is fixed to the movable part (6) of the framework (4) and is integral in displacement with said movable part (6);
- a locking/unlocking system (10) which is configured so as to make it possible to prevent or allow the displacement in translation of the movable part (6) and which is capable of being actuated from the outer face (8) of the partitioning element (3);
- manual gripping means (15) which are accessible on the outer face (8) of the partitioning element (3) and enable a user to displace the movable part (6) in translation once the locking/unlocking system (10) is in the position that allows the said displacement;
the toilet assembly being **characterised in that** it comprises two threaded rods (45) which pass through the central cross-piece (37) via two of its orifices and fasten together at least the plate (20), the movable part (6) and also two vertical fixing elements (46), also called "spacers", which are interposed between said plate (20) and said movable part (6), the two spacers being adjustable at four points (47), namely two lower points and two upper points, in such a way as to adjust the front-to-back position of the plate (20), said plate (20) resting on the fixing elements (46).

2. Toilet assembly according to Claim 1, **characterised in that** the movable part (6) comprises at least one shoe (40) which is configured so as to limit friction between the fixed part (5) and the movable part (6), the said at least one shoe (40) being configured so as to be capable of being adjusted according to the play between said fixed part (5) and said movable part (6).

3. Toilet assembly according to either of Claims 1 or 2, **characterised in that** it comprises assisting means (60) which are configured so as to facilitate the manual displacement of the movable part (6), said assisting means (60) being configured so as to cushion the descent of the pan (2) and to accompany the upward motion automatically, being loaded towards the unlocking position of the locking/unlocking system (10).

4. Toilet assembly according to Claim 3, **characterised in that** the assisting means (60) comprise at least one jack, especially at least one gas-type jack.

5. Toilet assembly according to any of the preceding claims, **characterised in that** the locking/unlocking system (10) comprises a locking component (50) which is configured so as to maintain the fixed part (5) and the movable part (6) in a locking position.

6. Toilet assembly according to the preceding claim, **characterised in that** the locking/unlocking system (10) comprises a push-button (11) which is configured in such a way that actuation of said push-button (11) displaces the locking component (50) from the locking position to an unlocking position which allows displacement of the movable part (6) relative to the fixed part (5).

7. Toilet assembly according to the preceding claim, **characterised in that** the locking/unlocking system (10) comprises draw-back means (54) which are configured so as to draw the locking component (50) back into the locking position when the push-button (11) is not being actuated.

8. Toilet assembly according to any of the preceding claims, **characterised in that** the manual gripping means (15) are integrated into the locking/unlocking system (10).
